# EUROPÄISCHE PATENTSCHRIFT

(11) **EP 1 478 828 B1**
(45) Veröffentlichungstag und Bekanntmachung des Hinweises auf die Patenterteilung: **20.12.2006**
(21) Anmeldenummer: 03718608.7
(22) Anmeldetag: 26.02.2003
(51) Int. Cl.: F01D 11/08, F04D 29/54

(54) **REZIRKULATIONSSTRUKTUR FÜR TURBOVERDICHTER**
RECIRCULATION STRUCTURE FOR TURBO CHARGERS
STRUCTURE DE RECIRCULATION DE TURBOCOMPRESSEURS

(30) Priorität: 28.02.2002 ZA 200201688; 23.08.2002 DE 10238837
(43) Veröffentlichungstag der Anmeldung: 24.11.2004
(73) Patentinhaber: MTU Aero Engines GmbH, 80995 München (DE)
(72) Erfinder: SEITZ, Peter, 85232 Bergkirchen/Günding (DE)
(86) Internationale Anmeldenummer: PCT/DE2003/000623
(87) Internationale Veröffentlichungsnummer: WO 2003/072910

(56) Entgegenhaltungen:
- EP-A- 0 719 908
- US-A- 3 620 640
- US-A- 5 282 718
- US-A- 5 474 417

## Beschreibung

Die Erfindung betrifft eine Rezirkulationsstruktur für Turboverdichter, gemäß dem Oberbegriff des Patentanspruches 1, sowie ein Flugtriebwerk und eine stationäre Gasturbine.

Rezirkulationsstrukturen für Turboverdichter sind seit geraumer Zeit bekannt und werden in der Fachwelt in der Regel als "Casing Treatments" bezeichnet. Diese haben primär die Aufgabe, den aerodynamisch stabilen Betriebsbereich des Verdichters zu erhöhen, wobei die sogenannte Pumpgrenze zu höheren Verdichterdrücken, d.h. zu einer höheren Verdichterbelastung hin, verschoben wird. Die für einen örtlichen Strömungsabriss und letztlich für das Pumpen des Verdichters verantwortlichen Störungen treten gehäuseseitig an den Laufschaufelenden einer bzw. mehrerer Verdichterstufen, nabenseitig an den radial innenliegenden Leitschaufelenden auf, da in diesen Bereichen die aerodynamische Belastung am höchsten ist. Durch Rezirkulation der zwischen den Schaufelspitzen mit Schaufeldrehzahl umlaufenden, eine reduzierte Energie aufweisenden "Luftteilchen" in den Hauptstrom unter Energiezunahme wird die Strömung im Bereich der Schaufelenden wieder stabilisiert. Da Strömungsstörungen in der Regel nicht gleichmäßig über den Stufenumfang auftreten, sollte strömungstechnisch auch ein Ausgleich in Umfangsrichtung, zusätzlich zur im wesentlichen axialen Rezirkulation, möglich sein. Der Hauptnachteil der bekannten "Casing Treatments" liegt darin, dass sie zwar die Pumpgrenze erhöhen, aber gleichseitig den Verdichterwirkungsgrad reduzieren.

Die DE 33 22 295 C3 schützt einen Axialventilator mit einem gattungsgemäßen "Casing Treatment". Man erkennt dort eine Ringkammer (8), in der Leitelemente (9) fest angeordnet sind. Im stromabwärtigen Bereich über den Laufschaufelenden befindet sich ein in Umfangsrichtung offener Bereich, in den sich die Leitelemente nicht erstrecken. Charakteristisch für diese Art "Casing Treatment" ist ein etwa mit der Kontur des Hauptströmungskanales fluchtender, geschlossener Ring (7), der den hinteren Eintrittsbereich vom vorderen Austrittsbereich der Rezirkulationsstruktur trennt und einen glatten, geschlossenen Oberflächenbereich bildet.

Ein ganz ähnliches "Casing Treatment" ist aus der DE 35 39 604 C1 bekannt, wobei hier im vorderen und hinteren Bereich der Ringkammer (7) ein in Umfangsrichtung offener Bereich vorhanden ist. Man beachte auch hier den radial innenliegenden Ring 6.

Ein neueres "Casing Treatment" ist aus der US 5,282,718 A bekannt. Hier sind die Ringkammer (18, 28) und die Leitelemente (24) strömungstechnisch verfeinert. Auch hier sind Ein- und Austritt der Rezirkuiationsströmung durch einen massiven, zu den Schaufeln hin glatten und geschlossenen Ring getrennt. Derartige Ringe im Schaufelbereich müssen für den Fall der Berührung mit den Schaufelspitzen in der Regel mit einem Anstreif- bzw. Einlaufbelag versehen werden.

Es gibt weitere "Casing Treatments" mit axialen bzw. axial schrägen Nuten, wie z.B. in der US 5,137,419 A offenbart. Diese bleiben hier deshalb außer Betracht, da mangels Verbindung der Nuten untereinander bei diesen Versionen kein Strömungsausgleich in Umfangsrichtung möglich ist.

Das Dokument US 3,620,640 A schützt einen Mantel (shroud) mit einer Rezirkulationsstruktur für einen Propeller oder Fan. Die Rezirkulationsstruktur umfasst eine im Querschnitt kreisrunde Ringkammer (toroidal cavity 2), in der Leitelemente (profiled partitions 5) angeordnet sein können. Die an den Hauptströmungskanal angrenzende Seite der Ringkammer (2) ist über ihre axiale Länge und über ihren Umfang zum Hauptströmungskanal hin offen. Wie insbesondere die Figuren 2 und 3 zeigen, fällt die axiale Mitte der Ringkammer (2) relativ genau mit der axialen Mitte der Propellerschaufeln (propeller blades 3) zusammen, wobei sich die offene Seite der Ringkammer stromaufwärts und stromabwärts der Schaufeln (3) erstreckt.
Die Leitelemente (5) reichen nur an ihrem stromabwärtigen, hinteren Ende an die Kontur des Hauptströmungskanals, d. h. an die Innenkontur des Mantels (shroud 1), heran. In stromaufwärtiger Richtung entfernen sich die freien Kanten der Leitelemente (5) immer mehr vom Hauptströmungskanal und von den Schaufelspitzen (siehe den nach vorne schräg ansteigenden Kantenverlauf der Leitelemente (5) in Fig. 2 und 3).

Das Dokument US 5,474,417 A betrifft eine Rezirkulationsstruktur für Verdichterschaufeln (casing treatment for compressor blades), bei der die Ringkammer zum Hauptströmungskanal hin weitgehend geschlossen ist und nur am stromaufwärtigen und stromabwärtigen Ende jeweils einen Aus- bzw. Einlassschlitz aufweist. Siehe hierzu das ringförmige, die Ringkammer weitgehend verschließende Element 46, das mit einem Einlaufbelag 72 versehen ist.

Angesichts der Nachteile der Lösungen nach dem Stand der Technik besteht die Aufgabe der Erfindung darin, eine Rezirkulationsstruktur für Turboverdichter bereitzustellen, die eine deutliche Erhöhung der Pumpgrenze und somit eine deutliche Vergrößerung des stabilen Betriebsbereiches ohne relevante Verschlechterung des Verdichterwirkungsgrades ermöglicht.

Diese Aufgabe wird durch die in Patentanspruch 1 gekennzeichneten Merkmale gelöst, in Verbindung mit den gattungsbildenden Merkmalen in dessen Oberbegriff.

Das Wesen der Erfindung liegt darin, dass die zum Hauptströmungskanal hin über ihre axiale Länge und ihren Umfang vollkommen offene Ringkammer mit ihrer axialen Mitte stromaufwärts der axialen Mitte der freien Schaufelende liegt, und dass die freien Kanten der Leitelemente über ihre axiale Länge auf oder nahe bei der Kontur des Hauptströmungskanales liegen. Ringartige Elemente mit Anstreifbelägen etc. entfallen dabei. Die obengenannten Patentschriften zeigen, dass die Fachwelt bis dato versucht hat, Rezirkulationsstrukturen zum Hauptströmungskanal, d.h. zum sog. Ringraum hin über einen möglichst großen axialen Bereich glatt, spaltarm und geschlossen auszuführen, um eine möglichst strömungsgünstige und verlustarme Verlängerung der Kontur des

Hauptströmungskanales zu bewirken. Die Erfindung führt demgegenüber zu Spalten, zerklüfteten Oberflächen etc. und erscheint somit nachteilig und unzweckmäßig zu sein. Versuche haben jedoch gezeigt, dass die erfindungsgemäße Rezirkulationsstruktur bekannten Lösungen sowohl hinsichtlich Pumpgrenzanhebung als auch hinsichtlich Wirkungsgrad überlegen ist. Dies ist aerodynamisch dadurch zu erklären, dass die freie, ungezwungene Ausbildung der Rezirkulationsströmung in der offenen Ringkammer mit freistehenden Leitelementen und Strömungsverbindungen in Umfangsrichtung wichtiger ist, als eine möglichst spaltfreie Verlängerung der Kontur des Hauptströmungskanales. Das Fehlen eines geschlossenen Rings hat die weiteren Vorteile, dass kein Anstreif- bzw. Einlaufbelag für die Leitelemente erforderlich ist und radialer Bauraum sowie Gewicht eingespart wird, was zu strukturmechanischen Vorteilen führt.

In den Unteransprüche sind bevorzugte Ausgestaltungen der Rezirkulationsstruktur nach dem Hauptanspruch gekennzeichnet.

Die Erfindung wird anschließend anhand er Zeichnungen noch näher erläutert. Dabei zeigen in vereinfachter, nicht maßstäblicher Darstellung:
Figur 1 einen Teillängsschnitt durch einen Verdichter in Axialbauart im Bereich einer gehäuseseitigen Rezirkulationsstruktur,
Figur 2 einen vergleichbaren Teillängsschnitt im Bereich einer nabenseitigen Rezirkulationsstruktur,
Figur 3 einen Teilquerschnitt durch die Rezirkulationsstruktur gemäß Figur 1,
Figur 4 eine Teilansicht der Rezirkulationsstruktur gemäß Figur 1 und 3 radial von Innen,
Figur 5 einen Teillängsschnitt im Bereich einer gehäuseseitigen, gegenüber Figur 1 modifizierten Rezirkulationsstruktur, und
Figur 6 einen Teillängsschnitt im Bereich einer gehäuseseitigen, gegenüber Figur 1 und Figur 5 modifizierten Rezirkulationsstruktur.

Die Rezirkulationsstruktur 1 gemäß Figur 1 ist in das Gehäuse 5 eines Turboverdichters integriert und somit als "Casing Treatment" zu bezeichnen. Die Strömungsrichtung im beschaufelten Hauptströmungskanal 9 ist links mit einem Pfeil angedeutet, sie verläuft also von links nach rechts. Die Strömung trifft im gezeigten Bereich zunächst auf einen Leitschaufelkranz 13, dann auf einen Laufschaufelkranz 20 und schließlich wieder auf einen Leitschaufelkranz 14. Die radial äußere Kontur 11 des Hauptströmungskanals 9 entspricht der inneren Kontur des Gehäuses 5 und ist zur Verdeutlichung links und rechts der eigentlichen Darstellung strichpunktiert fortgesetzt. Die statische Rezirkulationsstruktur 1 wirkt mit dem Laufschaufelkranz 20 zusammen und liegt großteils axial vor diesem, d.h. stromaufwärts. Die zusammen mit den Leitelementen 37 die Rezirkulationsstruktur 1 bildende Ringkammer 29 grenzt radial von außen an den Hauptströmungskanal 9 an und ist zu diesem hin offen. Die freien Kanten 41 der Leitelemente 37 liegen auf oder nahe bei der Kontur 11 des Hauptströmungskanales 9, d.h. sie fluchten zumindest annähernd mit der Gehäuseinnenkontur. Die Leitelemente 37 können aus einem Metall, wie einer Ni-Basislegierung, oder aus einem Leichtmetall, wie Al, oder aus einem Kunststoff, wie Thermoplaste, Duroplaste oder Elastomere, bestehen. Die vordere Wand 33 und die hintere Wand 34 der Ringkammer 29 sind ausgehend von ihren radial inneren Kanten 35, 36 nach vorne geneigt, um für die mit einem kleinen Pfeil angedeutete Rezirkulation strömungsgünstig zu sein.

Der Neigungswinkel der vorderen Wand ist mit α bezeichnet, er kann gleich oder unterschiedlich in Relation zum Winkel der hinteren Wand 34 sein. Zwischen der vorderen Wand 33, den Leitelementen 37 und der hinteren Wand 34 sind Aussparungen 45, 46 vorhanden, die Strömungsvorgänge innerhalb der Ringkammer in Umfangsrichtung zulassen, zusätzlich zur vorwiegend axial verlaufenden Rezirkulation. Mit 25 sind die freien Schaufelenden des Laufschaufelkranzes 20 bezeichnet, in deren Bereich Strömungsstörungen am ehesten auftreten.

Im Unterschied zu Figur 1 zeigt Figur 2 eine in eine rotierende Nabe 8 integrierte Rezirkulationsstruktur 2. Man erkennt im Hauptströmungskanal 10 von links nach rechts einen Laufschaufelkranz 21, einen Leitschaufelkranz 15 mit radial inneren, freien Schaufelenden 26 und einen Laufschaufelkranz 22. Eine solche, neue Anordnung einer Rezirkulationsstruktur wäre konsequenterweise als "Hub Treatment" zu bezeichnen. Die aus Ringkammer 30 und Leitelementen 38 bestehende Rezirkulationsstruktur 2 mit vorderen und hinteren Aussparungen 47, 48 wirkt mit einem großteils stromabwärts liegenden Leitschaufelkranz 15 zusammen. Da hier das "Hub Treatment" rotiert und der Leitschaufelkranz 15 steht, wirkt die Rotordrehzahl voll als Differenzdrehzahl. Die Wirkungsweise unterschiedet sich prinzipiell nicht von der eines "Casing Treatments" In einem Turboverdichter können "Casing Treatment" und "Hub Treatment" auch kombiniert werden und in mehreren Stufen zur Anwendung kommen. Die radial innere Kontur 12 des Hauptströmungskanals entspricht hier der Außenkontur der Nabe 8.

Figur 3 zeigt im Querschnitt ein Detail aus Fig. 1. Die Leitelemente 37 sind um einen Winkel β so zur Radialen geneigt, dass die Schaufelenden 25 des Laufschaufelkranzes 20 die Rezirkulationsströmung ohne größere Verluste in die Ringkammer 29 hineinfördern, wobei die Drehrichtung (siehe Pfeil) zu beachten ist. Der Neigungswinkel β kann von radial Innen nach Außen bis auf den Wert "Null" abnehmen bei entsprechend gekrümmten Leitelementen.

Eine radiale Anordnung der Leitelemente, d.h. β = 0° ist möglich, dürfte aber weniger strömungsgünstig sein.

Die Ansicht gemäß Figur 4 zu Figur 3 zeigt die Schaufelprofilierung des Laufschaufelkranzes 20 in Verbindung mit seiner Drehrichtung (Pfeil) und vermittelt eine gute Vorstellung von der strömungsgünstigen Profilierung und Krümmung der Leitelemente 37. Der Fachmann vermag zu erkennen, dass der Rezirkulationsaustritt im Bereich der stromaufwärtigen Kante 35 der Ringkammer 29 in Relation zum Laufschaufelkranz 20 hier mit Gegendrall erfolgen soll. Mit 36 ist die stromabwärtige Kante der Ringkammer bezeichnet. Es sei daran erinnert, dass die Leitelemente 37 in einfacheren Ausführungen auch aus ebenen oder gekrümmten "Blechen" bestehen können.

Die Rezirkulationsstruktur 3 gemäß Figur 5 ist ein "Casing Treatment" mit einer in ein Gehäuse 6 integrierten Ringkammer 31. Die Leitelemente 39 reichen hier bis zur vorderen Wand der Ringkammer 31, im hinteren Bereich sind Aussparungen 49 vorhanden, in unmittelbarer Nähe der Schaufelenden 27 des Laufschaufelkranzes 23.

Die freien Kanten 43 der Leitelemente 39 reichen nicht bis in den Rotationsbereich der Schaufelenden 27. Mit 16 und 17 sind Leitschaufelkränze bezeichnet.

Die Rezirkulationsstruktur 4 in Figur 6 mit Ringkammer 32 und Leitelementen 40 ist ebenfalls ein "Casing Treatment", das in ein Gehäuse 7 integriert ist und mit einem Laufschaufelkranz 24 zusammenwirkt. Im Unterschied zu Figur 5 reichen hier die Leitelemente 40 bis zur hinteren Wand der Ringkammer 32. Aussparungen 50 sind hier im vorderen Bereich vorgesehen. Da die freien Kanten 44 der Leitelemente 40 bis in den Rotationsbereich der Schaufelenden 28 reichen, sind sie im hinteren Bereich radial nach außen versetzt, um eine Berührung mit den Schaufeln sicher zu vermeiden. Natürlich können die Kanten auch im ganzen entsprechen versetzt sein.

Für alle Ausgestaltungen der Rezirkulationsstruktur gilt, dass die freien Kanten 41 bis 44 der Leitelemente 37 bis 40 nicht radial nach außen versetzt sein müssen, wenn die Leitelemente aus einem weichen Leichtmetall oder einem Kunststoff hergestellt sind, weil eine Berührung mit den Schaufelenden 25 bis 28 zugelassen werden kann, ohne dass die Schaufeln beschädigt werden.

## Patentansprüche

1. Rezirkulationsstruktur (1 bis 4) für Turboverdichter, mit einer konzentrisch zur Verdichterachse im Bereich der freien Schaufelenden (25 bis 28) eines Schaufelkranzes (15, 20, 23, 24) angeordneten Ringkammer (29 bis 32), die radial an die Kontur (11, 12) des Hauptströmungskanales (9, 10), des sogenannten Ringraumes, angrenzt, wobei die an die Kontur (11, 12) des Hauptströmungskanales (9, 10) angrenzende Seite der Ringkammer (29 bis 32) über ihre axiale Länge sowie über ihren gesamten Umfang zum Hauptströmungskanal (9, 10) hin offen ist, und mit einer Vielzahl von in der Ringkammer (29 bis 32) angeordneten, über deren Umfang verteilten Leitelementen (37 bis 40), die in der Weise angeordnet und geformt sind, dass im axial hinteren Bereich der Ringkammer (29 bis 32) der Eintritt der Rezirkulationsströmung strömungsgünstig erfolgt, und im axial vorderen Bereich der Ringkammer (29 bis 32) der Austritt der Rezirkulationsströmung relativ zum stromabwärtigen Schaufelkranz (15, 20, 23, 24) mit definierter Richtung und ggf. definiertem Drall erfolgt, wobei die Leitelemente (37 bis 40) im vorderen und/oder im hinteren Bereich der Ringkammer (29 bis 32) Aussparungen (45 bis 50) für einen Strömungsdurchtritt in Umfangsrichtung aufweisen, **dadurch gekennzeichnet, dass** die freien Kanten (41 bis 44) der Leitelemente (37 bis 40) über ihre axiale Länge auf oder nahe bei der Kontur (11,12) des Hauptströmungskanales (9,10) liegen, und dass die axiale Mitte der Ringkammer (29 bis 32) stromaufwärts der axialen Mitte der freien Schaufelenden (25 bis 28) liegt.

2. Rezirkulationsstruktur nach Anspruch 1, **dadurch gekennzeichnet, dass** sie ein-oder mehrfach gehäusefest, d.h. statisch, im Bereich eines oder mehrerer Laufschaufelkränze (20, 23, 24) und/oder ein- oder mehrfach nabenfest, d.h. rotierend, im Bereich eines oder mehrerer Leitschaufelkränze (15) angeordnet ist.

3. Rezirkulationsstruktur nach Anspruch 1 oder 2, **dadurch gekennzeichnet, dass** sie in einem ein- oder mehrstufigen Turboverdichter in Axial-, Diagonal- oder Radialbauweise angeordnet ist.

4. Rezirkulationsstruktur nach einem der vorhergehenden Ansprüche, **dadurch gekennzeichnet, dass** die axial vordere Wand (33) und die axial hintere Wand (34) der Ringkammer (29) ausgehend von ihren Kanten (35,36) auf der Kontur (11) des Hauptströmungskanales (9) um den gleichen oder einen unterschiedlichen Winkel α stromaufwärts, d.h. schräg nach vorne, geneigt sind.

5. Rezirkulationsstruktur nach Anspruch 4, **dadurch gekennzeichnet, dass** der Neigungswinkel α der axial vorderen und der axial hinteren Wand der Ringkammer ausgehend von der Radialrichtung einen Wert im Bereich von 30° bis 60° aufweist.

6. Rezirkulationsstruktur nach einem der vorhergehenden Ansprüche, **dadurch gekennzeichnet, dass** die Leitelemente (37 bis 40) blechartig, eben oder gekrümmt, mit konstanter Dicke, oder schaufelartig, räumlich gekrümmt, mit variierender Dicke und mit definierten Profilschnitten ausgeführt sind.

7. Rezirkulationsstruktur nach einem der vorhergehenden Ansprüche, **dadurch gekennzeichnet, dass** die Leitelemente (37 bis 40) - bei axialer Blickrichtung - radial, in Umfangsrichtung geneigt oder in Umfangsrichtung gekrümmt angeordnet sind, wobei im Falle einer Neigung oder Krümmung die Winkel β so gewählt sind, dass der Eintritt der Rezirkulationsströmung in die Ringkammer (29 bis 32) strömungstechnisch erleichtert wird, d.h. strömungsgünstig erfolgt.

8. Rezirkulationsstruktur nach einem der vorhergehenden Ansprüche, **dadurch gekennzeichnet, dass** das Verhältnis des Gesamtströmungsvolumens zum Gesamtvolumen der Leitelemente (37 bis 40) innerhalb der Rezirkulationsstruktur (1 bis 4) möglichst groß gewählt ist, d.h. die Leitelemente (37 bis 40) möglichst dünnwandig bzw. dünn profiliert ausgeführt sind.

9. Rezirkulationsstruktur nach einem der vorhergehenden Ansprüche, bei der sich die Leitelemente (40) axial bis in den Bereich der freien Schaufelenden (28) erstrecken, **dadurch gekennzeichnet, dass** die freien Kanten (44) der Leitelemente (40) zumindest im Bereich der freien Schaufelenden (28) radial so weit zurückgesetzt sind, dass im Normalbetrieb des Turboverdichters keine Berührung zwischen den Schaufelenden (28) und den Leitelementen (40) erfolgt.

10. Rezirkulationsstruktur nach einem der vorhergehenden Ansprüche, **dadurch gekennzeichnet, dass** die Leitelemente (37 bis 40) aus einem Metall, wie Stahl oder einer Ni- oder einer Co-Basislegierung, einem Leichtmetall, wie Al, oder einem Kunststoff, wie Thermoplaste, Duroplaste oder Elastomere, bestehen.

11. Rezirkulationsstruktur nach Anspruch 10, **dadurch gekennzeichnet, dass** sich die freien Kanten (41 bis 44) der Leitelemente (37 bis 40) im Fall von Leichtmetall oder Kunststoff bis in den Bereich der freien Schaufelenden (25 bis 28) erstrecken und eine Berührung möglich ist.

12. Flugtriebwerk, umfassend einen Turboverdichter mit wenigstens einer Rezirkulationsstruktur (1 bis 4) nach einem oder mehreren der vorhergehenden Ansprüche.

13. Stationäre Gasturbine, umfassend einen Turboverdichter mit wenigstens einer Rezirkulationsstruktur (1 bis 4) nach einem oder mehreren der Ansprüche 1 bis 11.

## Claims

1. A recirculation structure (1 to 4) for turbocompressors, having an annular chamber (29 to 32) arranged concentrically with the compressor axis in the area of the free blade ends (25 to 28) of a blade ring (15, 20, 23, 24), which annular chamber (29 to 32) radially adjoins the contour (11, 12) of the main flow channel (9, 10), or "annular space", the side of the annular chamber (29 to 32) adjoining the contour (11, 12) of the main flow channel (9, 10) being open over its axial length and over its entire circumference towards the main flow channel (9, 10), and having a plurality of guide elements (37 to 40) arranged in the annular chamber (29 to 32) and distributed over the circumference thereof, which guide elements (37 to 40) are so arranged and shaped that the recirculation flow enters in a manner favourable to flow in the axially rear area of the annular chamber (29 to 32) and the recirculation flow exits in the axially front area of the annular chamber (29 to 32) with a defined direction and optionally defined swirl relative to the downstream blade ring (15, 20, 23, 24), the guide elements (37 to 40) having recesses (45 to 50) in the front and/or rear area of the annular chamber (29 to 32) for flow passage in the circumferential direction, **characterised in that** the free edges (41 to 44) of the guide elements (37 to 40) lie over their axial length on or close to the contour (11, 12) of the main flow channel (9, 10) and **in that** the axial centre of the annular chamber (29 to 32) lies upstream of the axial centre of the free blade ends (25 to 28).

2. A recirculation structure according to claim 1, **characterised in that** it is arranged singly or multiply fixed to the casing, i.e. statically, in the area of one or more moving blade rings (20, 23, 24) and/or singly or multiply fixed to the hub, i.e. rotatingly, in the area of one or more guide blade rings (15).

3. A recirculation structure according to claim 1 or claim 2, **characterised in that** it is arranged in a single- or multi-stage turbocompressor of axial, diagonal or radial construction.

4. A recirculation structure according to any one of the preceding claims, **characterised in that** the axially front wall (33) and the axially rear wall (34) of the annular chamber (29) are inclined, starting from their edges (35, 36) at the contour (11) of the main flow channel (9), by the same or a different angle α upstream, i.e. obliquely forwards.

5. A recirculation structure according to claim 4, **characterised in that** the angle of inclination α of the axially front and axially rear walls of the annular chamber starting from the radial direction exhibits a value in the range of from 30° to 60°.

6. A recirculation structure according to any one of the preceding claims, **characterised in that** the guide elements (37 to 40) are constructed in the manner of sheet metal, flat or bent, with a constant thickness, or in the manner of blades, bent three-dimensionally, with varying thickness and with defined profile sections.

7. A recirculation structure according to any one of the preceding claims, **characterised in that** the guide elements (37 to 40), when viewed axially, are arranged radially, inclined in the circumferential direction or bent in the circumferential direction, wherein in the case of inclination or a bend, the angles β are so selected that entry of the recirculation flow into the annular chamber (29 to 32) is simplified fluidically, i.e. takes place in a manner favourable to flow.

8. A recirculation structure according to any one of the preceding claims, **characterised in that** the ratio of the total flow volume to the total volume of the guide elements (37 to 40) inside the recirculation structure (1 to 4) is selected to be as large as possible, i.e. the guide elements (37 to 40) are made as thin-walled or thinly profiled as possible.

9. A recirculation structure according to any one of the preceding claims, in which the guide elements (40) extend axially as far as into the area of the free blade ends (28), **characterised in that** the free edges (44) of the guide elements (40) are set back radially so far, at least in the area of the free blade ends (28), that in normal operation of the turbocompressor there is no contact between the blade ends (28) and the guide elements (40).

10. A recirculation structure according to any one of the preceding claims, **characterised in that** the guide elements (37 to 40) consist of a metal, such as steel or an Ni- or Co-based alloy, a light metal, such as Al, or a plastics material, such as thermoplastics, thermosetting plastics or elastomers.

11. A recirculation structure according to claim 10, **characterised in that**, in the case of light metal or plastics material, the free edges (41 to 44) of the guide elements (37 to 40) extend as far as into the area of the free blade ends (25 to 28) and contact is possible.

12. An aircraft engine, including a turbocompressor having at least one recirculation structure (1 to 4) according to one or more of the preceding claims.

13. A stationary gas turbine, including a turbocompressor having at least one recirculation structure (1 to 4) according to one or more of claims 1 to 11.

## Revendications

1. Structure de recirculation (1 à 4) pour des turbocompresseurs, comprenant une chambre annulaire (29 à 32) disposée de façon concentrique par rapport à l'axe de compresseur dans la zone des extrémités d'aube (25 à 28) libres d'une couronne d'aubes (15, 20, 23, 24), laquelle chambre est contiguë radialement au contour (11, 12) du canal d'écoulement principal (9, 10) de l'espace annulaire, le côté, contigu au contour (11, 12) du canal d'écoulement principal (9, 10), de la chambre annulaire (29 à 32) étant ouvert sur sa longueur axiale et sur l'ensemble de son pourtour en direction du canal d'écoulement principal (9, 10), et comprenant une pluralité d'éléments directeurs (37 à 40) disposés dans la chambre annulaire (29 à 32) et répartis sur son pourtour, qui sont disposés et formés de telle sorte que l'entrée de l'écoulement de recirculation s'effectue de façon avantageuse pour l'écoulement dans la zone axialement arrière de la chambre annulaire (29 à 32), et la sortie de l'écoulement de recirculation s'effectue dans la zone axialement avant de la chambre annulaire (29 à 32) par rapport à la couronne d'aubes (15, 20, 23, 24) côté aval avec une direction définie et une torsion éventuellement définie, les éléments directeurs (37 à 40) présentant dans la zone avant et/ou dans la zone arrière de la chambre annulaire (29 à 32) des évidements (45 à 50) pour un passage d'écoulement dans le sens périphérique, **caractérisée en ce que** les arêtes (41 à 44) libres des éléments directeurs (37 à 40) sont disposées sur leur longueur axiale sur ou à proximité du contour (11, 12) du canal d'écoulement principal (9, 10), et **en ce que** le centre axial de la chambre annulaire (29 à 32) est disposé en amont du centre axial des extrémités d'aube (25 à 28) libres.

2. Structure de recirculation selon la revendication 1, **caractérisée en ce qu'**elle est disposée une fois ou plusieurs fois de façon solidaire du boîtier, c'est-à-dire de façon statique, dans la zone d'une ou de plusieurs couronnes d'aubes (20, 23, 24) et/ou une ou plusieurs fois de façon solidaire du moyeu, c'est-à-dire rotative, dans la zone d'une ou de plusieurs couronnes d'aubes directrices (15).

3. Structure de recirculation selon la revendication 1 ou 2, **caractérisée en ce qu'**elle est disposée dans un turbocompresseur à un étage ou plusieurs étages dans une conception axiale, diagonale ou radiale.

4. Structure de recirculation selon l'une quelconque des revendications précédentes, **caractérisée en ce que** la paroi (33) axialement avant et la paroi (34) axialement arrière de la chambre annulaire (29) sont inclinées à partir de leurs arêtes (35, 36) sur le contour (11) du canal d'écoulement principal (9) du même angle ou d'un angle α différent côté amont, c'est-à-dire inclinées vers l'avant.

5. Structure de recirculation selon la revendication 4, **caractérisée en ce que** l'angle d'inclinaison α de la paroi axialement avant et de la paroi axialement arrière de la chambre annulaire présente à partir du sens radial une valeur située dans la plage de 30° à 60°.

6. Structure de recirculation selon l'une quelconque des revendications précédentes, **caractérisée en ce que** les éléments directeurs (37 à 40) sont réalisés en forme de tôle, plans ou incurvés avec une épaisseur constante, ou à la façon d'une aube, incurvés dans l'espace avec une épaisseur variable et avec des coupes de profil définies.

7. Structure de recirculation selon l'une quelconque des revendications précédentes, **caractérisée en ce que** les éléments directeurs (37 à 40) sont disposés radialement ou sont inclinés dans le sens périphérique (vu dans le sens axial) ou sont disposés incurvés dans le sens périphérique, les angles β étant choisis dans le cas d'une inclinaison ou d'une courbure, de telle sorte que l'entrée du courant de recirculation dans la chambre annulaire (29 à 32) est facilitée au niveau de l'écoulement, c'est-à-dire s'effectue de façon favorable pour l'écoulement.

8. Structure de recirculation selon l'une quelconque des revendications précédentes, **caractérisée en ce que** le rapport entre le volume d'écoulement total et le volume total des éléments directeurs (37 à 40) à l'intérieur de la structure de recirculation (1 à 4) est choisi le plus grand possible, ce qui veut dire que les éléments directeurs (37 à 40) sont réalisés avec une paroi la plus mince possible et avec un profilage le plus mince possible.

9. Structure de recirculation selon l'une quelconque des revendications précédentes, sur laquelle les éléments directeurs (40) s'étendent axialement jusque dans la zone des extrémités d'aubes (28) libres, **caractérisée en ce que** les arêtes (44) libres des éléments directeurs (40) sont reculées radialement, au moins dans la zone des extrémités d'aubes (28) libres, suffisamment pour que, lors de l'exploitation normale du turbocompresseur, aucun contact n'ait lieu entre les extrémités d'aubes (28) et les éléments directeurs (40).

10. Structure de recirculation selon l'une quelconque des revendications précédentes, **caractérisée en ce que** les éléments directeurs (37 à 40) sont à base de métal, comme de l'acier ou un alliage à base de nickel ou d'un alliage à base de cobalt, un métal léger, comme l'aluminium, ou un plastique, comme des thermoplastiques, des plastiques thermodurcissables ou des élastomères.

11. Structure de recirculation selon la revendication 10, **caractérisée en ce que** les arêtes (41 à 44) libres des éléments directeurs (37 à 40) s'étendent dans le cas de métal léger ou de plastique jusque dans la zone des extrémités d'aubes (25 à 28) libres et un contact est possible.

12. Moteur d'avion, comprenant un turbocompresseur avec au moins une structure de recirculation (1 à 4) selon l'une quelconque ou plusieurs des revendications précédentes.

13. Turbine à gaz fixe, comprenant un turbocompresseur avec au moins une structure de recirculation (1 à 4) selon l'une quelconque ou plusieurs des revendications 1 à 11.
